# EUROPÄISCHE PATENTSCHRIFT

(11) **EP 4 375 438 B1**
(45) Veröffentlichungstag und Bekanntmachung des Hinweises auf die Patenterteilung: **28.01.2026**
(21) Anmeldenummer: 22208869.2
(22) Anmeldetag: 22.11.2022
(51) Int. Cl.: E04B 1/76

(54) **MONTAGESYSTEM UND VERFAHREN ZUR MONTAGE EINES ANBAUTEILS AN EINER MIT DÄMMMATERIAL VERSEHENEN WAND**
MOUNTING SYSTEM AND METHOD FOR MOUNTING AN ADD-ON PART ON A WALL PROVIDED WITH INSULATING MATERIAL
SYSTÈME DE MONTAGE ET PROCÉDÉ DE MONTAGE D'UNE PIÈCE RAPPORTÉE SUR UNE PAROI DOTÉE D'UN MATÉRIAU ISOLANT

(43) Veröffentlichungstag der Anmeldung: 29.05.2024
(73) Patentinhaber: Waltner, Elmar, 2011 Sierndorf (AT)
(72) Erfinder: Waltner, Elmar, 2011 Sierndorf (AT)
(74) Vertreter: KLIMENT & HENHAPEL

(56) Entgegenhaltungen:
- EP-A1- 3 336 271
- DE-C1- 19 636 447
- FR-A1- 3 095 663
- KR-B1- 101 760 690

## Beschreibung

### GEBIET DER ERFINDUNG

Die vorliegende Erfindung betrifft ein Montagesystem zur thermisch getrennten Montage eines Anbauteils an einer mit Dämmmaterial versehenen Wand, insbesondere an einer mit einem Wärmedämmverbundsystem versehenen Wand, gemäß dem Oberbegriff von Anspruch 1.

Weiters betrifft die vorliegende Erfindung ein Verfahren zur Montage eines Anbauteils an einer mit Dämmmaterial versehenen Wand, insbesondere an einer mit einem Wärmedämmverbundsystem versehenen Wand, mit einem erfindungsgemäßen Montagesystem.

### STAND DER TECHNIK

Wärmedämmung an Gebäudewänden trägt bedeutend zur Reduktion von Heizenergie bei. Hierbei wird eine Wand mit Dämmmaterial versehen, wobei es sich beim Dämmmaterial z.B. um Dämmplatten aus synthetisch anorganischem Material, wie etwa Kalziumsilikat, oder um Dämmplatten aus synthetisch organischem Material, wie etwa expandiertem Polystyrol-Hartschaum, handeln kann. Solche Dämmplatten können Teil eines beim Dämmen von Gebäudeaußenwänden zum Einsatz kommenden Wärmedämmverbundsystems sein, vgl. https://de.wikipedia.org/wiki/Wärmedämmverbundsystem.

Unter "Wand" sind hier und im Folgenden nur solche Bauteile bzw. Bauteilabschnitte zu verstehen, die einen stabilen Aufbau, insbesondere eine hinreichende Stabilität für die Verankerung von Ankerelementen, aufweisen und hierfür beispielsweise aus Beton, Porenbeton oder Mauerwerk (etwa aus Loch- oder Vollstein) aufgebaut sein können

Probleme ergeben sich, wenn, insbesondere schwere, Anbauteile, etwa Konsolen für Markisen, Klimageräte, Wärmepumpen oder Satellitenanlagen, an einer mit Dämmmaterial versehenen Wand montiert werden müssen.

Zum einen muss die Befestigung derart erfolgen, dass keine Wärmebrücke von außen durch das Dämmmaterial hindurch zur Wand ausgebildet wird. Grundsätzlich sind zwar hierfür aus dem Stand der Technik Lösungen mit Ankerelementen bekannt, die thermisch isolierende Wärmebrückentrennmodule umfassen. Jedoch sind diese Lösungen relativ teuer, und weisen die Wärmebrückentrennmodule eher ungünstige, sich nach außen aufweitende Geometrien auf, was außen zu so großen Ausnehmungen im Dämmmaterial führen kann, dass diese durch das Anbauteil nicht mehr abgedeckt werden können, was zumindest als ästhetisch nachteilig anzusehen ist.

Zum anderen weist das Dämmmaterial keine hohe mechanische Stabilität auf und kann unter dem Druck der Befestigung des Anbauteils nachgeben, was sich - neben der schlechten Optik - wiederum nachteilig im Hinblick auf die Stabilität der Befestigung des Anbauteils auswirken kann.

Aus der FR 3095663 A1 ist eine Vorrichtung zur thermisch getrennten Befestigung einer Last, insbesondere Sonnenblende, an einer mit einer Isolierschicht versehenen Wand bekannt, wobei die Vorrichtung eine erste Gewindestange zur Verankerung in der Wand umfasst sowie eine zweite Gewindestange zur Befestigung der Last sowie ein Rohr aus einem isolierenden Material. Das Rohr kann sich mit einem Endbereich an der Wand abstützen, wobei sich die Last an einem gegenüberliegenden Endbereich des Rohrs abstützen kann. Die Gewindestangen sind mit Ringen im Rohr befestigt, beispielsweise mit einer Klebeverbindung. Das Rohr kann in seinem Inneren außerdem mit einem thermisch isolierenden Material, beispielsweise mit eingespritztem Polyurethanschaum, aufgefüllt sein.

Aus der EP 3336271 A1 ist eine Vorrichtung zur thermisch getrennten Befestigung eines Befestigungselements an einer mit einer Dämmschicht versehenen Wand bekannt. Die Vorrichtung weist einen ersten Bolzen zur Verankerung in der Wand auf sowie einen zweiten Bolzen zur Befestigung des Befestigungselements. Weiters ist ein (thermisch isolierendes) Kunststoffteil einer Abstandshaltereinrichtung vorgesehen, über das die Bolzen miteinander verbunden sind. Die Abstandshaltereinrichtung umfasst außerdem eine Abstandshülse aus Metall, die den Kunststoffteil abschnittsweise umgibt und sich über eine Flanschscheibe an der Wand indirekt abstützt. Über den Kunststoffteil stützt sich das Befestigungselement an der Abstandshülse indirekt ab.

Aus der DE 19636447 C1 ist ein Montageteil für die Befestigung eines Bauteils an einer mit einer Dämmschicht versehenen Wand bekannt, wobei das Montageteil einen Wärmedämmkörper aus PUR-Schaum aufweist, in den ein im Wesentlichen sternförmiges Metall-Versteifungselement eingebettet ist. Mit einem wandseitigen Stirnende liegt das Montageteil an der Wand auf. An einem bauteilseitigen Stirnende des Montageteils ist unter Zwischenschaltung eines Deckelteils das Bauteil befestigt. Das Versteifungselement weist mehrere Durchgangslöcher auf, wobei ein mittig angeordnetes Durchgangsloch der Befestigung des Montageteils an der Wand mittels einer ersten Schraube dient. Das Versteifungselement - und nicht etwa der Wärmedämmkörper - bildet darüberhinaus zweite Durchgangslöcher an Armen des Versteifungselements aus, welche der Aufnahme von zweiten Schrauben zur Befestigung des Bauteils dienen. Aus der KR 101760690 B1 ist eine Vorrichtung zur Befestigung einer Fassadenverkleidungsplatte an einer mit einer Wärmedämmschicht versehenen Wand bekannt, wobei die Vorrichtung einen Winkel umfasst, der unter Zwischenlage einer Platte mit einer ersten Einheit, welche wiederum einen Bolzen zur Verankerung in der Wand umfasst, befestigt wird. In Schwerkraftrichtung gesehen unter dem Bolzen ist eine zweite Einheit vorgesehen, die der Abstützung dient und lediglich in der Wärmedämmschicht angeordnet und als Hohlzylinder ausgeführt ist. Um eine Beschädigung der Wand zu vermeiden, kann vorgesehen sein, dass zwischen der zweiten Einheit und der Wand ein Stopper angeordnet ist.

### AUFGABE DER ERFINDUNG

Es ist daher Aufgabe der vorliegenden Erfindung ein Montagesystem sowie ein Verfahren zur Montage eines Anbauteils an einer mit Dämmmaterial versehenen Wand zur Verfügung zu stellen, die die genannten Nachteile vermeiden. Insbesondere soll jeweils eine thermisch isolierte und mechanisch stabile Befestigung des Anbauteils an der mit Dämmmaterial versehenen Wand erzielt werden.

### DARSTELLUNG DER ERFINDUNG

Zur Lösung der genannten Aufgabe ist es bei einem Montagesystem zur thermisch getrennten Montage eines Anbauteils an einer mit Dämmmaterial versehenen Wand, insbesondere an einer mit einem Wärmedämmverbundsystem versehenen Wand, das Montagesystem umfassend zumindest ein Ankerelement mit einem Ankerabschnitt zur Verankerung in der Wand und einen daran anschließenden Verbindungsabschnitt, das Ankerelement weiters umfassend ein thermisch isolierendes Wärmebrückentrennmodul zur zumindest abschnittsweisen Anordnung im Dämmmaterial, wobei das Wärmebrückentrennmodul mit dem Verbindungsabschnitt verbunden ist und eine Aufnahme für ein, vorzugsweise einschraubbares, Befestigungsmittel zum Festschrauben des Anbauteils aufweist, das Montagesystem weiters umfassend zumindest ein thermisch isolierendes Stützbauteil zur Anordnung zwischen der Wand und dem Anbauteil, um ein direktes oder indirektes Abstützen eines ersten Endbereichs des Stützbauteils an der Wand und ein direktes oder indirektes Abstützen des Anbauteils an einem dem ersten Endbereich gegenüberliegenden zweiten Endbereich des Stützbauteils zu ermöglichen, erfindungsgemäß vorgesehen, dass das Stützbauteil ein inneres thermisches Isolierelement aus einem Kunststoff aufweist sowie ein Verstärkungselement, welches das innere thermische Isolierelement abschnittsweise umgibt, wobei zwei einander gegenüberliegende Endbereiche des inneren thermischen Isolierelements den ersten Endbereich und den zweiten Endbereich des Stützbauteils zumindest abschnittsweise ausbilden und wobei zumindest einer der Endbereiche, vorzugsweise beide Endbereiche, des inneren thermischen Isolierelements frei vom Verstärkungselement ist/sind.

Der Ankerabschnitt des jeweiligen Ankerelements kann z.B. durch zumindest einen Abschnitt einer Ankerstange, einer Schraube oder eines Gewindestabs ausgebildet sein. In die Wand kann ggf. ein Dübel eingebracht werden, damit der jeweilige Ankerabschnitt in diesen eingeschraubt werden kann.

Der Verbindungsabschnitt kann ebenfalls durch einen Abschnitt einer Ankerstange, einer Schraube oder eines Gewindestabs ausgebildet sein. Ein an diesen Abschnitt anschließender Abschnitt kann den jeweiligen Ankerabschnitt ausbilden, d.h. die Ankerstange, die Schraube oder der Gewindestab umfasst in diesem Fall sowohl den Ankerabschnitt als auch den Verbindungsabschnitt bzw. bildet diese aus.

Der Verbindungsabschnitt wird im Allgemeinen im Dämmmaterial angeordnet, wobei dies so zu verstehen ist, dass der Verbindungsabschnitt nicht in der Wand angeordnet wird, weil nur der Ankerabschnitt in der Wand angeordnet wird und der Verbindungsabschnitt an den Ankerabschnitt anschließt. Dabei kann der Verbindungsabschnitt zumindest abschnittsweise, insbesondere ganz, im Wärmebrückentrennmodul angeordnet sein.

Wie gesagt, sind Wärmebrückentrennmodule aus dem Stand der Technik an sich bekannt und typischerweise aus einem schlecht wärmeleitenden Kunststoff gefertigt. Das Wärmebrückentrennmodul bewirkt insbesondere eine thermische Trennung bzw. Isolation des Verbindungsabschnitts vom Befestigungsmittel zum Festschrauben des Anbauteils. Die Verbindung des Wärmebrückentrennmoduls mit dem Verbindungsabschnitt kann z.B. durch Verschraubung und/oder Verklebung erfolgen.

Je nach Dimensionierung des Wärmebrückentrennmoduls und des Dämmmaterials kann das Wärmebrückentrennmodul insbesondere ganz im Dämmmaterial angeordnet sein oder auch aus diesem nach außen bis zu einem gewissen Grad hervorragen.

Die Aufnahme für das Befestigungsmittel zum Festschrauben des Anbauteils kann je nach Befestigungsmittel unterschiedlich ausgebildet sein. Beispielsweise kann die Aufnahme ein Innengewinde aufweisen, in welches das Befestigungsmittel eingeschraubt werden kann, wobei das Befestigungsmittel in diesem Fall z.B. eine Schraube oder ein Gewindestab plus Mutter sein kann. Im Falle der Schraube wird das Anbauteil mit dieser festgeschraubt. Im Falle des Gewindestabs erfolgt das Festschrauben des Anbauteils mit der Mutter.

Es ist aber auch denkbar, dass als Befestigungsmittel ein Gewindestab plus Mutter vorgesehen ist, die Aufnahme jedoch kein Innengewinde aufweist und der Gewindestab mittels Kleber in der Aufnahme verklebt wird.

Selbstverständlich ist eine Verklebung zusätzlich auch bei vorhandenem Innengewinde in der Aufnahme möglich.

Zur mechanischen Stabilisierung ist das zumindest eine thermisch isolierende Stützbauteil vorgesehen, welches zwischen der Wand und dem Anbauteil angeordnet wird. Da sich das Anbauteil direkt oder indirekt am zweiten Endbereich des Stützbauteils abstützt und das Stützbauteil sich mit seinem ersten Endbereich direkt oder indirekt an der Wand abstützt, fungiert das Stützbauteil als Widerlager für das Anbauteil.

Bei einer direkten Abstützung kommt es zu einem direkten Kontakt zwischen dem ersten/zweiten Endbereich und der Wand / dem Anbauteil. Vorzugsweise wird das Stützbauteil direkt durch das Anbauteil bei dessen Montage kontaktiert.

Bei einer indirekten Abstützung können ein oder mehrere Elemente zwischen dem ersten/zweiten Endbereich und der Wand / dem Anbauteil angeordnet sein. Beispielsweise kann eine Unterlegscheibe oder ein sonstiger Abstandhalter zwischen dem Anbauteil und dem Stützbauteil angeordnet sein. In der Praxis ist auch die Zwischenlage einer "Verschmutzung", etwa eines Teils einer Innenputzschicht, eines Klebers oder eines Stückchens Dämmmaterial, zwischen dem ersten/zweiten Endbereich und der Wand / dem Anbauteil typischerweise nicht auszuschließen.

Wie der Begriff "Stützbauteil" bereits durch seinen Wortsinn zum Ausdruck bringt, ist das Stützbauteil als solches nicht dazu eingerichtet, mit dem Anbauteil zugfest verbunden, insbesondere verschraubt, zu werden. Stattdessen dient das Stützbauteil als solches ausschließlich zur Abstützung bzw. Aufnahme von Druckkräften, die das sich am Stützbauteil abstützende Anbauteil auf das Stützbauteil ausübt.

Zur thermischen Isolierung des Stützbauteils kann dieses zumindest abschnittsweise aus einem thermisch schlecht leitenden, druckfesten Material, insbesondere aus einem thermisch schlecht leitenden, druckfesten Kunststoff gefertigt sein. Sohin kann mittels des Montagesystems umfassend das zumindest eine Stützbauteil eine thermisch isolierte und mechanisch stabile Befestigung des Anbauteils an der mit Dämmmaterial versehenen Wand erzielt werden.

Selbstverständlich können mehrere Ankerelemente und/oder Stützbauteile vorgesehen sein.

Zur Sicherstellung einer hinreichenden thermischen Isolierung des Stützbauteils ist es bei einer bevorzugten Ausführungsform des erfindungsgemäßen Montagesystems vorgesehen, dass das Stützbauteil vom ersten Endbereich zum zweiten Endbereich eine Wärmeleitfähigkeit von höchstens 0,39 W/(m K), vorzugsweise höchstens 0,1 W/(m K), aufweist.

Besagte Wärmeleitfähigkeit, die auch Wärmeleitzahl oder Wärmeleitkoeffizient genannt wird, kann durch geeignete Materialwahl und/oder Materialanordnung erzielt werden.

Die Wärmeleitfähigkeit ist im Allgemeinen eine tensorielle Größe. "Vom ersten zum zweiten Endbereich" legt nun einerseits die Richtung fest, sodass Angaben der Wärmeleitfähigkeit in anderen Richtungen nicht notwendig sind bzw. die Wärmeleitfähigkeit in anderen Richtungen auch andere Werte annehmen kann. Zum anderen bringt "vom ersten zum zweiten Endbereich" unmissverständlich zum Ausdruck, dass auf die Wärmeleitfähigkeit des gesamten Stützbauteils bzw. über die gesamte Länge bzw. Erstreckung des Stützbauteils vom ersten zum zweiten Endbereich abgestellt wird, wobei es nicht ausgeschlossen ist, dass das Stützbauteil, insbesondere zwischen den beiden Endbereichen, Abschnitte mit einer höheren Wärmeleitfähigkeit aufweist.

Insbesondere kann das Stützbauteil zur mechanischen Verstärkung ein Verstärkungselement aufweisen, welches für sich genommen auch eine schlechtere Wärmeleitfähigkeit aufweisen kann. Entsprechend ist es beim erfindungsgemäßen Montagesystem vorgesehen, dass das Stützbauteil ein inneres thermisches Isolierelement aus einem Kunststoff aufweist sowie ein Verstärkungselement, welches das innere thermische Isolierelement abschnittsweise umgibt, wobei zwei einander gegenüberliegende Endbereiche des inneren thermischen Isolierelements den ersten Endbereich und den zweiten Endbereich des Stützbauteils zumindest abschnittsweise ausbilden und wobei zumindest einer der Endbereiche, vorzugsweise beide Endbereiche, des inneren thermischen Isolierelements frei vom Verstärkungselement ist/sind.

D.h. das innere thermische Isolierelement bildet einen thermisch trennenden bzw. isolierenden Kern und kann somit insgesamt eine hinreichende thermische Isolierung des Stützbauteils sowie ggf. die genannte Wärmeleitfähigkeit sicherstellen.

Indem zumindest einer der Endbereiche des inneren thermischen Isolierelements frei vom Verstärkungselement ist, ist dabei sichergestellt, dass keine Wärmebrücke über das Verstärkungselement gegeben sein kann.

Gleichzeitig braucht das innere thermische Isolierelement mechanisch nicht besonders stabil zu sein, da das Verstärkungselement das innere thermische Isolierelement abschnittsweise umgibt, und so trotzdem eine hinreichende mechanische Stabilität des Stützbauteils insgesamt garantiert. Dabei kann "abschnittsweise" nicht nur bedeuten, dass zumindest einer der Endbereiche des inneren thermischen Isolierelements frei vom Verstärkungselement ist, sondern ist es auch denkbar, dass das Verstärkungselement ein gitter- oder netzförmiges Erscheinungsbild hat.

Gleichwohl kann das innere thermische Isolierelement neben seiner thermischen Isolationseigenschaft natürlich auch mechanisch sehr stabil ausgebildet sein, insbesondere durch entsprechende Materialwahl. Beispielsweise ist es denkbar, dass das innere thermische Isolierelement aus einem druckfesten Kunststoff, insbesondere aus einem Thermoplast oder Duroplast bzw. Duromer, gefertigt ist. Bei einer besonders bevorzugten Ausführungsform des erfindungsgemäßen Montagesystems ist zur Gewährleistung einer optimalen mechanischen Stabilität vorgesehen, dass das innere thermische Isolierelement aus einem faserverstärkten, insbesondere glasfaserverstärkten oder kohlenstofffaserverstärkten, Kunststoff gefertigt ist.

Zur herstellungstechnisch einfachen Ermöglichung, dass das Verstärkungselement das innere thermische Isolierelement abschnittsweise umgibt, ist es bei einer bevorzugten Ausführungsform des erfindungsgemäßen Montagesystems vorgesehen, dass das Verstärkungselement im Wesentlichen rohr- oder hülsenförmig ausgebildet ist. Entsprechend kann bei der Herstellung des Stützbauteils das Verstärkungselement über das innere thermische Isolierelement geschoben werden.

"Im Wesentlichen rohr- oder hülsenförmig" ist gemäß dem oben Gesagten so zu verstehen, dass im Verstärkungselement auch seitliche Löcher und/oder Ausnehmungen und/oder Schlitze vorhanden sein können, wobei sich im Extremfall ein netzartiges Erscheinungsbild ergeben kann.

Zur Sicherstellung einer hinreichenden mechanischen Stabilität des Verstärkungselements - und damit des Stützbauteils insgesamt - ist es bei einer besonders bevorzugten Ausführungsform des erfindungsgemäßen Montagesystems vorgesehen, dass das Verstärkungselement aus einer Aluminiumlegierung oder einem rostfreien Stahl oder aus einem kohlenstofffaserverstärkten Kunststoff gefertigt ist.

Bei einer besonders bevorzugten Ausführungsform des erfindungsgemäßen Montagesystems ist vorgesehen, dass das Stützbauteil entlang einer Längsachse eine Länge aufweist und dass sich jeder der zwei Endbereiche des inneren thermischen Isolierelements entlang der Längsachse über höchstens 10%, bevorzugt höchstens 5%, der Länge erstreckt. Auf diese Weise ist sichergestellt, dass der zumindest eine Endbereich des inneren thermischen Isolierelements, der frei vom Verstärkungselement ist, im Hinblick auf die mechanische Stabilität nicht zu lange ausfällt. D.h. indem die Länge der Endbereiche des inneren thermischen Isolierelements begrenzt ist, ist sichergestellt, dass selbst dann, wenn nicht nur einer der Endbereiche, sondern sogar beide Endbereiche frei vom Verstärkungselement ist bzw. sind, eine hinreichende mechanische Stabilität garantiert ist und insbesondere die Gefahr eines Abknickens im jeweiligen Endbereich unter Last minimiert bzw. hinreichend klein ist.

Bei einer bevorzugten Ausführungsform des erfindungsgemäßen Montagesystems ist vorgesehen, dass das Wärmebrückentrennmodul aus einem, insbesondere glasfaser- oder kohlenstofffaserverstärkten, Kunststoff gefertigt ist. Dies verbessert die mechanische Stabilität des jeweiligen Wärmebrückentrennmoduls und damit des jeweiligen Ankerelements.

Bei einer bevorzugten Ausführungsform des erfindungsgemäßen Montagesystems ist vorgesehen, dass das Wärmebrückentrennmodul eine im Wesentlichen zylindrische äußere Form aufweist. Hier und im Folgenden ist unter Zylinder im Wesentlichen ein Drehzylinder zu verstehen, sofern nichts anderes angegeben ist. Unter "äußerer" Form des Wärmebrückentrennmoduls ist jene Form zu verstehen, die sich bei Betrachtung des Wärmbrückentrennmoduls als solches von außen ergibt.

Gegenüber aus dem Stand der Technik bekannten Lösungen, die einen konischen bzw. sich vom Ankerabschnitt bzw. von der Wand weg erweiternden Querschnitt aufweisen, können die für die Wärmebrückentrennmodule erforderlichen Ausnehmungen besonders einfach mittels Bohrungen hergestellt werden. Weiters können die Ausnehmungen/Bohrungen mit einem vergleichsweise geringeren Durchmesser ausgeführt werden, und können somit diese Ausnehmungen/Bohrungen bzw. auch die darin angeordneten Ankerelemente bzw. Wärmebrückentrennmodule problemlos vom jeweiligen Anbauteil abgedeckt werden.

Bei einer bevorzugten Ausführungsform des erfindungsgemäßen Montagesystems ist vorgesehen, dass in einem Montagezustand des Montagesystems das zumindest eine Stützbauteil in Richtung der Schwerkraft gesehen hinter dem zumindest einen Ankerelement angeordnet ist. Durch diese Anordnung ergibt sich eine besonders gute und effektive Abstützung der durch das Anbauteil aufgrund der Schwerkraft generierten Last.

Um besonders schwere Anbauteile, die besonders hohe Lasten generieren, montieren zu können, ist es bei einer besonders bevorzugten Ausführungsform des erfindungsgemäßen Montagesystems vorgesehen, dass mehrere Ankerelemente vorgesehen sind, wobei im Montagezustand zumindest zwei Ankerelemente in Richtung der Schwerkraft gesehen hintereinander angeordnet sind und wobei zwischen oder nach zwei dieser Ankerelemente das zumindest eine Stützbauteil angeordnet ist. Die Anordnung des zumindest einen Stützbauteils zwischen zwei dieser Ankerelemente erlaubt dabei die Verwirklichung einer relativ kompakten Anordnung. Durch die Anordnung des zumindest einen Stützbauteils nach zwei dieser Ankerelemente wiederum kann auch extremen Lasten Rechnung getragen werden.

Analog zum oben Gesagten ist erfindungsgemäß eine Anordnung vorgesehen, die Anordnung umfassend ein erfindungsgemäßes Montagesystem, eine mit Dämmmaterial versehene Wand sowie ein Anbauteil, welches mit dem Montagesystem an der Wand montiert ist, wobei sich der erste Endbereich des jeweiligen Stützbauteils direkt oder indirekt an der Wand abstützt und wobei sich das Anbauteil direkt oder indirekt am zweiten Endbereich des jeweiligen Stützbauteils abstützt. D.h. das Anbauteil ist mittels des erfindungsgemäßen Montagesystems thermisch getrennt an der Wand montiert, wobei das Stützbauteil einen Gegendruck beim Festziehen der Verschraubung des Anbauteils vermittelt.

Analog zum oben Gesagten ist erfindungsgemäß weiters ein Verfahren zur Montage eines Anbauteils an einer mit Dämmmaterial versehenen Wand, insbesondere an einer mit einem Wärmedämmverbundsystem versehenen Wand, mit einem erfindungsgemäßen Montagesystem vorgesehen, wobei das Verfahren die folgenden Schritte umfasst:
- Verankerung des jeweiligen Ankerabschnitts des zumindest einen Ankerelements in der Wand und zumindest abschnittsweise Anordnung des jeweiligen Verbindungsabschnitts und des jeweiligen Wärmebrückentrennmoduls im Dämmmaterial;
- zumindest abschnittsweise Anordnung des zumindest einen Stützbauteils im Dämmmaterial so, dass der erste Endbereich des jeweiligen Stützbauteils zur Wand weist und der zweite Endbereich von der Wand weg weist;
- Befestigung des Anbauteils durch Verschraubung mit dem jeweiligen Wärmebrückentrennmodul mittels eines

Befestigungsmittels derart, dass sich der erste Endbereich des jeweiligen Stützbauteils direkt oder indirekt an der Wand abstützt und dass sich das Anbauteil direkt oder indirekt am zweiten Endbereich des jeweiligen Stützbauteils abstützt.

D.h. es ist denkbar, dass ein Teil des jeweiligen Ankerelements und/oder des Stützbauteils aus dem Dämmmaterial nach außen ragt.

Mit "Befestigung des Anbauteils durch Verschraubung mit dem jeweiligen Wärmebrückentrennmodul mittels eines Befestigungsmittels" wird zum Ausdruck gebracht, dass der Anbauteil bei dessen Montage festgeschraubt wird. Wie bereits oben im Detail ausgeführt, muss das Befestigungsmittel an sich dabei nicht zwangsläufig mit dem Wärmebrückentrennmodul bzw. mit dessen Aufnahme verschraubt werden, sondern könnte beispielsweise ein Gewindestab in der Aufnahme angeordnet und mit dem Wärmebrückentrennmodul verklebt werden. Die Verschraubung des Anbauteils erfolgt dann mittels einer Mutter, die auf den Gewindestab geschraubt wird.

Für eine optimale Abstützung schwerer Anbauteile bzw. schwerer Lasten ist es bei einer bevorzugten Ausführungsform des erfindungsgemäßen Verfahrens vorgesehen, dass die Anordnung des zumindest einen Stützbauteils in Richtung der Schwerkraft gesehen hinter dem zumindest einen Ankerelement erfolgt. Hierbei befindet sich das Montagesystem in einem Montagezustand.

Für eine optimale Abstützung besonders schwerer Anbauteile bzw. besonders schwerer Lasten ist es bei einer besonders bevorzugten Ausführungsform des erfindungsgemäßen Verfahrens vorgesehen, dass mehrere Ankerelemente vorgesehen sind, wobei zumindest zwei Ankerelemente in Richtung der Schwerkraft gesehen hintereinander angeordnet werden und wobei zwischen oder nach zwei dieser Ankerelemente das zumindest eine Stützbauteil angeordnet wird. Wiederum befindet sich das Montagesystem im Montagezustand. Wie weiter oben bereits ausgeführt, erlaubt die Anordnung des zumindest einen Stützbauteils zwischen zwei dieser Ankerelemente dabei die Verwirklichung einer relativ kompakten Anordnung. Durch die Anordnung des zumindest einen Stützbauteils nach zwei dieser Ankerelemente wiederum kann auch extremen Lasten Rechnung getragen werden.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

### Dabei zeigt:

- Fig. 1: eine schematische Frontansicht einer mit Dämmmaterial versehenen Wand, an der ein Anbauteil mit einer ersten Ausführungsform eines Montagesystems montiert ist
- Fig. 2: eine schematische Schnittdarstellung gemäß der Schnittlinie II-II aus Fig. 1, wobei die Pfeile die Blickrichtung andeuten
- Fig. 3: eine schematische Frontansicht der mit Dämmmaterial versehenen Wand, an der das Anbauteil mit einer zweiten Ausführungsform des Montagesystems montiert ist
- Fig. 4: eine schematische Schnittdarstellung gemäß der Schnittlinie IV-IV aus Fig. 3, wobei die Pfeile die Blickrichtung andeuten
- Fig. 5: eine schematische Schnittdarstellung eines Stützbauteils eines erfindungsgemäßen Montagesystems

### WEGE ZUR AUSFÜHRUNG DER ERFINDUNG

In der schematischen Frontansicht der Fig. 1 ist ein Anbauteil 10, bei dem es sich beispielsweise um eine Konsole für eine Markise handeln kann, an einer mit Dämmmaterial 3 versehenen Wand 2 (vgl. Fig. 2) mit einer ersten Ausführungsform eines Montagesystems 1 thermisch von der Wand 2 getrennt montiert. Das Anbauteil 10 ist dabei mit Muttern 9 festgeschraubt, die untereinander bzw. in Schwerkraftrichtung 16 gesehen hintereinander angeordnet sind. Das Anbauteil 10 stützt sich dabei an einem Stützbauteil 12 des Montagesystems 1 ab, wobei das Stützbauteil 12 in Fig. 1 vom Anbauteil 10 verdeckt wird und daher nicht direkt sichtbar, sondern nur angedeutet ist. Das Stützbauteil 12 ist zwischen den beiden Muttern 9 angeordnet, wobei die Muttern 9 und das Stützbauteil 12 auf einer geraden Linie parallel zur Schwerkraftrichtung 16 bzw. auf der senkrechten Schnittlinie II-II angeordnet sind.

In der schematischen Darstellung der Fig. 2, die einen senkrechten Schnitt gemäß der Schnittlinie II-II aus Fig. 1 zeigt, ist das Montagesystem 1 mit zwei Ankerelementen 4 und dem Stützbauteil 12 gut erkennbar, wobei die Anordnung so ist, dass das Stützbauteil 12 in Schwerkraftrichtung 16 gesehen hinter dem ersten der Ankerelemente 4 bzw. zwischen den Ankerelementen 4 angeordnet ist und dass die Ankerelemente 4 und das Stützbauteil 12 im Wesentlichen parallel zueinander verlaufend angeordnet sind. Jedes Ankerelement 4 weist einen Ankerabschnitt 5 auf, der in der Wand 2 verankert ist. Der Ankerabschnitt 5 ist dabei durch einen Abschnitt eines Gewindestabs 8 ausgebildet, wobei der Gewindestab 8 außerdem einen an den Ankerabschnitt 5 anschließenden Verbindungsabschnitt 6 des Ankerelements 4 ausbildet.

Mit dem Verbindungsabschnitt 6 ist ein Wärmebrückentrennmodul 7 des jeweiligen Ankerelements 4 verbunden, wobei der Gewindestab 8 in das Wärmebrückentrennmodul 7 eingeschraubt ist. Das Wärmebrückentrennmodul 7 ist zur zumindest abschnittsweisen Anordnung im Dämmmaterial 3 vorgesehen bzw. sind das Wärmebrückentrennmodul 7 und der Verbindungsabschnitt 6 in Fig. 2 im Dämmmaterial 3 angeordnet.

Das Wärmebrückentrennmodul 7 weist eine Aufnahme 11 für einen Gewindestab 8' auf, der im dargestellten ersten Ausführungsbeispiel in die Aufnahme 11 eingeschraubt ist. Die Aufnahme 11 weist hierfür ein Innengewinde (nicht dargestellt) auf. Die Muttern 9 wirken mit den Gewindestäben 8' zusammen, wobei jeweils eine Mutter 9 und ein Gewindestab 8' ein Befestigungsmittel zum Festschrauben des Anbauteils 10 ausbilden.

Das Stützbauteil 12 weist einen ersten Endbereich 18 auf, mit dem sich das Stützbauteil 12 direkt an der Wand 2 abstützt. Dem ersten Endbereich 18 gegenüberliegend weist das Stützbauteil 12 einen zweiten Endbereich 19 auf, der von der Wand 2 weg weist und an dem sich das Anbauteil 10 direkt abstützt. Das Stützbauteil 12 bildet somit ein Widerlager für das festgeschraubte Anbauteil 10 aus. Indem das Stützbauteil 12 thermisch isolierend ausgeführt ist, ist sichergestellt, dass keine Wärmebrücke zwischen der Wand 2 und dem Anbauteil 10 ausgebildet wird und somit das Anbauteil 10 thermisch getrennt von der Wand 2 montiert ist.

Konkret ist im dargestellten ersten Ausführungsbeispiel vorgesehen, dass das Stützbauteil 12 vom ersten Endbereich 18 zum zweiten Endbereich 19 eine Wärmeleitfähigkeit λ von ca. 0,35 W/(m K) aufweist.

Sowohl das Stützbauteil 12 als auch die Wärmebrückentrennmodule 7 weisen von außen betrachtet eine zylindrische Form auf. Hierdurch können Ausnehmungen im Dämmmaterial 3 für die Wärmebrückentrennmodule 7 und das Stützbauteil 12 einfach mittels Bohrungen hergestellt werden.

Im dargestellten ersten Ausführungsbeispiel sind die Wärmebrückentrennmodule 7 aus einem glasfaser- oder kohlenstofffaserverstärkten Kunststoff gefertigt, um einerseits eine gute thermische Isolierung und andererseits eine ausreichende mechanische Stabilität zu gewährleisten.

Das Stützbauteil 12 wiederum ist im dargestellten ersten Ausführungsbeispiel aus einem faserverstärkten Kunststoff gefertigt, um einerseits eine gute thermische Isolierung und andererseits eine hohe mechanische Stabilität zu gewährleisten.

Zur Herstellung der in Fig. 2 gezeigten Anordnung umfassend das Montagesystem 1, die mit dem Dämmmaterial 3 versehene Wand 2 sowie das Anbauteil 10, welches mit dem Montagesystem 1 an der Wand 2 montiert ist, wird ein Verfahren durchgeführt, welches folgende Schritte umfasst:
- Verankerung des jeweiligen Ankerabschnitts 5 der zwei Ankerelemente 4 in der Wand 2 und zumindest abschnittsweise Anordnung des jeweiligen Verbindungsabschnitts 6 und des jeweiligen Wärmebrückentrennmoduls 7 im Dämmmaterial 3;
- zumindest abschnittsweise Anordnung des Stützbauteils 12 im Dämmmaterial 3 so, dass der erste Endbereich 18 des Stützbauteils 12 zur Wand 2 weist und der zweite Endbereich 19 von der Wand 2 weg weist;
- Befestigung des Anbauteils 10 durch Verschraubung mit den Wärmebrückentrennmodulen 7 der Ankerelemente 4 jeweils mittels Gewindestab 8' und Mutter 9 derart, dass sich der erste Endbereich 18 des Stützbauteils 12 direkt an der Wand 2 abstützt und dass sich das Anbauteil 10 direkt am zweiten Endbereich 19 des Stützbauteils 12 abstützt.

Dabei werden die beiden Ankerelemente 4 in Schwerkraftrichtung 16 gesehen hintereinander angeordnet, und das Stützbauteil 12 wird zwischen den beiden Ankerelemente 4 angeordnet.

Für das zweite Ausführungsbeispiel gilt grundsätzlich das oben zum ersten Ausführungsbeispiel Gesagte, sofern nichts anderes angegeben ist, weshalb auf Wiederholungen weitgehend verzichtet wird. Das in Fig. 3 und Fig. 4 gezeigte zweite Ausführungsbeispiel unterscheidet sich von dem in Fig. 1 und Fig. 2 gezeigten ersten Ausführungsbeispiel im Wesentlichen darin, dass statt einem Stützbauteil 12 zwei Stützbauteile 12 vorgesehen sind, wobei sich deren Anordnung entsprechend von jener des ersten Ausführungsbeispiels unterscheidet.

Bereits in der Frontansicht der Fig. 3 ist durch die Andeutung der Stützbauteile 12 erkennbar, dass beide Stützbauteile 12 in Schwerkraftrichtung 16 gesehen zwischen den Muttern 9 bzw. den Ankerelementen 4 angeordnet sind. Die Stützbauteile 12 sind in Fig. 3 dabei links und rechts von einer gedachten, die Muttern 9 verbindenden Verbindungslinie angeordnet. Hierbei liegen beide Stützbauteile 12 auf der in Fig. 3 eingezeichneten horizontalen Schnittlinie IV-IV.

Die entsprechende Schnittansicht ist in Fig. 4 dargestellt, in welcher nur eines (nämlich des unteren) der beiden, übereinander angeordneten Ankerelemente 4 angedeutet ist.

Fig. 5 zeigt eine Schnittansicht des Stützbauteils 12 eines Ausführungsbeispiels eines erfindungsgemäßen Montagesystems 1, wobei ein oder mehrere solcher Stützbauteile 12 sowie ein oder mehrere Ankerelemente 4 vorgesehen und beliebig angeordnet sein können. Insbesondere können die Stützbauteile 12 des ersten Ausführungsbeispiels (Fig. 1 und Fig. 2) und des zweiten Ausführungsbeispiels (Fig. 3 und Fig. 4) grundsätzlich natürlich auch wie in Fig. 5 ausgeführt sein.

Das Stützbauteil 12 weist in diesem Fall ein inneres thermisches Isolierelement 13 auf, das im gezeigten Ausführungsbeispiel aus einem kohlenstofffaserverstärkten Kunststoff gefertigt ist, um eine hinreichende thermische Isolation und mechanische Stabilität zu gewährleisten. Zur mechanischen Verstärkung weist das Stützbauteil 12 weiters ein Verstärkungselement 14 auf, das im dargestellten Ausführungsbeispiel im Wesentlichen rohr- oder hülsenförmig ausgebildet ist und das innere thermische Isolierelement 13 abschnittsweise umgibt. Hierbei sind im dargestellten Ausführungsbeispiel zwei einander gegenüberliegende Endbereiche 15, 15' des inneren thermischen Isolierelements 13 frei vom Verstärkungselement 14, um besonders zuverlässig die Ausbildung einer Wärmebrücke zwischen Anbauteil 10 und Wand 2 zu verhindern. Entsprechend steht der Endbereich 15 über einen Endbereich 20 des Verstärkungselements 14 entlang einer Längsachse 17 vor und steht der Endbereich 15' über einen dem Endbereich 20 gegenüberliegenden Endbereich 20' des Verstärkungselements 14 vor. Sohin bildet der Endbereich 15 den ersten Endbereich 18 des Stützbauteils 12 aus und der Endbereich 15' den zweiten Endbereich 19 des Stützbauteils 12.

Grundsätzlich sind aber natürlich auch Varianten denkbar, bei denen der Endbereich 20 des Verstärkungselements 14 bündig mit dem Endbereich 15 des inneren thermischen Isolierelements 13 abschließt, sodass der erste Endbereich 18 des Stützbauteils 12 durch die Endbereiche 15, 20 ausgebildet ist, und nur der Endbereich 15' über den Endbereich 20' vorsteht, wobei der Endbereich 15' des inneren thermischen Isolierelements 13 den zweiten Endbereich 19 des Stützbauteils 12 ausbildet. Ebenso sind grundsätzlich auch Varianten denkbar, bei denen der Endbereich 20' des Verstärkungselements 14 bündig mit dem Endbereich 15' des inneren thermischen Isolierelements 13 abschließt, sodass der zweite Endbereich 19 des Stützbauteils 12 durch die Endbereiche 15', 20' ausgebildet ist, und nur der Endbereich 15 über den Endbereich 20 vorsteht, wobei der Endbereich 15 des inneren thermischen Isolierelements 13 den ersten Endbereich 18 des Stützbauteils 12 ausbildet.

Im dargestellten Ausführungsbeispiel ist das Verstärkungselement 14 aus einem rostfreien Stahl gefertigt, um eine besonders hohe mechanische Stabilität zu gewährleisten.

Im dargestellten Ausführungsbeispiel erstreckt sich das Stützbauteil 12 entlang der Längsachse 17 mit einer Länge L. Der erste Endbereich 15 und der zweite Endbereich 15' erstrecken sich entlang der Längsachse 17 jeweils über ca. 9,5% der Länge L. Durch die Beschränkung der Erstreckung der vom Verstärkungselement 14 freien Endbereiche 15', 15 entlang der Längsachse 17 auf höchstens 10% der Länge L kann die Wahrscheinlichkeit eines Abknickens des inneren thermischen Isolierelements 13 in den Endbereichen 15', 15 unter Last hinreichend klein gehalten werden.

### BEZUGSZEICHENLISTE

1 Montagesystem
2 Wand
3 Dämmmaterial
4 Ankerelement
5 Ankerabschnitt
6 Verbindungsabschnitt
7 Wärmebrückentrennmodul
8, 8' Gewindestab
9 Mutter
10 Anbauteil
11 Aufnahme
12 Stützbauteil
13 Inneres thermisches Isolierelement
14 Verstärkungselement
15, 15' Endbereich des inneren thermischen Isolierelements
16 Richtung der Schwerkraft
17 Längsachse
18 Erster Endbereich des Stützbauteil
19 Zweiter Endbereich des Stützbauteils
20, 20' Endbereich des Verstärkungselements
L Länge des Stützbauteils

## Patentansprüche

1. Montagesystem (1) zur thermisch getrennten Montage eines Anbauteils (10) an einer mit Dämmmaterial (3) versehenen Wand (2), insbesondere an einer mit einem Wärmedämmverbundsystem versehenen Wand (2), das Montagesystem (1) umfassend zumindest ein Ankerelement (4) mit einem Ankerabschnitt (5) zur Verankerung in der Wand (2) und einen daran anschließenden Verbindungsabschnitt (6), das Ankerelement (4) weiters umfassend ein thermisch isolierendes Wärmebrückentrennmodul (7) zur zumindest abschnittsweisen Anordnung im Dämmmaterial (3), wobei das Wärmebrückentrennmodul (7) mit dem Verbindungsabschnitt (6) verbunden ist und eine Aufnahme (11) für ein, vorzugsweise einschraubbares, Befestigungsmittel (8) zum Festschrauben des Anbauteils (10) aufweist, das Montagesystem (1) weiters umfassend zumindest ein thermisch isolierendes Stützbauteil (12) zur Anordnung zwischen der Wand (2) und dem Anbauteil (10), um ein direktes oder indirektes Abstützen eines ersten Endbereichs (18) des Stützbauteils (12) an der Wand (2) und ein direktes oder indirektes Abstützen des Anbauteils (10) an einem dem ersten Endbereich (18) gegenüberliegenden zweiten Endbereich (19) des Stützbauteils (12) zu ermöglichen, **dadurch gekennzeichnet, dass** das Stützbauteil (12) ein inneres thermisches Isolierelement (13) aus einem Kunststoff aufweist sowie ein Verstärkungselement (14), welches das innere thermische Isolierelement (13) abschnittsweise umgibt, wobei zwei einander gegenüberliegende Endbereiche (15, 15') des inneren thermischen Isolierelements (13) den ersten Endbereich (18) und den zweiten Endbereich (19) des Stützbauteils (12) zumindest abschnittsweise ausbilden und wobei zumindest einer der Endbereiche (15, 15'), vorzugsweise beide Endbereiche (15, 15'), des inneren thermischen Isolierelements (13) frei vom Verstärkungselement (14) ist/sind.

2. Montagesystem (1) nach Anspruch 1, **dadurch gekennzeichnet, dass** das Stützbauteil (12) vom ersten Endbereich (18) zum zweiten Endbereich (19) eine Wärmeleitfähigkeit (λ) von höchstens 0,39 W/(m K), vorzugsweise höchstens 0,1 W/(m K), aufweist.

3. Montagesystem (1) nach einem der Ansprüche 1 bis 2, **dadurch gekennzeichnet, dass** das innere thermische Isolierelement (13) aus einem faserverstärkten, insbesondere glasfaserverstärkten oder kohlenstofffaserverstärkten, Kunststoff gefertigt ist.

4. Montagesystem (1) nach einem der Ansprüche 1 bis 3, **dadurch gekennzeichnet, dass** das Verstärkungselement (14) im Wesentlichen rohr- oder hülsenförmig ausgebildet ist.

5. Montagesystem (1) nach einem der Ansprüche 1 bis 4, **dadurch gekennzeichnet, dass** das Verstärkungselement (14) aus einer Aluminiumlegierung oder einem rostfreien Stahl oder aus einem kohlenstofffaserverstärkten Kunststoff gefertigt ist.

6. Montagesystem (1) nach einem der Ansprüche 1 bis 5, **dadurch gekennzeichnet, dass** das Wärmebrückentrennmodul (7) aus einem, insbesondere glasfaser- oder kohlenstofffaserverstärkten, Kunststoff gefertigt ist.

7. Montagesystem (1) nach einem der Ansprüche 1 bis 6, **dadurch gekennzeichnet, dass** das Wärmebrückentrennmodul (7) eine im Wesentlichen zylindrische äußere Form aufweist.

8. Montagesystem (1) nach einem der Ansprüche 1 bis 7, **dadurch gekennzeichnet, dass** in einem Montagezustand des Montagesystems (1) das zumindest eine Stützbauteil (12) in Richtung der Schwerkraft (16) gesehen hinter dem zumindest einen Ankerelement (4) angeordnet ist.

9. Montagesystem (1) nach Anspruch 8, **dadurch gekennzeichnet, dass** mehrere Ankerelemente (4) vorgesehen sind, wobei im Montagezustand zumindest zwei Ankerelemente (4) in Richtung der Schwerkraft (16) gesehen hintereinander angeordnet sind und wobei zwischen oder nach zwei dieser Ankerelemente (4) das zumindest eine Stützbauteil (12) angeordnet ist.

10. Montagesystem (1) nach einem der Ansprüche 1 bis 9, **dadurch gekennzeichnet, dass** das Stützbauteil (12) entlang einer Längsachse (17) eine Länge (L) aufweist und dass sich jeder der zwei Endbereiche (15, 15') des inneren thermischen Isolierelements (13) entlang der Längsachse (17) über höchstens 10%, bevorzugt höchstens 5%, der Länge (L) erstreckt.

11. Anordnung umfassend ein Montagesystem (1) nach einem der Ansprüche 1 bis 10, eine mit Dämmmaterial (3) versehene Wand (2) sowie ein Anbauteil (10), welches mit dem Montagesystem (1) an der Wand (2) montiert ist, wobei sich der erste Endbereich (18) des jeweiligen Stützbauteils (12) direkt oder indirekt an der Wand (2) abstützt und wobei sich das Anbauteil (10) direkt oder indirekt am zweiten Endbereich (19) des jeweiligen Stützbauteils (12) abstützt.

12. Verfahren zur Montage eines Anbauteils (10) an einer mit Dämmmaterial (3) versehenen Wand (2), insbesondere an einer mit einem Wärmedämmverbundsystem versehenen Wand (2), mit einem Montagesystem (1) nach einem der Ansprüche 1 bis 10, das Verfahren umfassend die folgenden Schritte:
- Verankerung des jeweiligen Ankerabschnitts (5) des zumindest einen Ankerelements (4) in der Wand (2) und zumindest abschnittsweise Anordnung des jeweiligen Verbindungsabschnitts (6) und des jeweiligen Wärmebrückentrennmoduls (7) im Dämmmaterial (3);
- zumindest abschnittsweise Anordnung des zumindest einen Stützbauteils (12) im Dämmmaterial (3) so, dass der erste Endbereich (18) des jeweiligen Stützbauteils (12) zur Wand (2) weist und der zweite Endbereich (19) von der Wand (2) weg weist;
- Befestigung des Anbauteils (10) durch Verschraubung mit dem jeweiligen Wärmebrückentrennmodul (7) mittels eines Befestigungsmittels (8) derart, dass sich der erste Endbereich (18) des jeweiligen Stützbauteils (12) direkt oder indirekt an der Wand (2) abstützt und dass sich das Anbauteil (10) direkt oder indirekt am zweiten Endbereich (19) des jeweiligen Stützbauteils (12) abstützt.

13. Verfahren nach Anspruch 12, **dadurch gekennzeichnet, dass** die Anordnung des zumindest einen Stützbauteils (12) in Richtung der Schwerkraft (16) gesehen hinter dem zumindest einen Ankerelement (4) erfolgt.

14. Verfahren nach Anspruch 13, **dadurch gekennzeichnet, dass** mehrere Ankerelemente (4) vorgesehen sind, wobei zumindest zwei Ankerelemente (4) in Richtung der Schwerkraft (16) gesehen hintereinander angeordnet werden und wobei zwischen oder nach zwei dieser Ankerelemente (4) das zumindest eine Stützbauteil (12) angeordnet wird.

## Claims

1. A mounting system (1) for the thermally separated mounting of an add-on part (10) on a wall (2) provided with insulating material (3), in particular on a wall (2) provided with an exterior insulation finishing system, the mounting system (1) comprising at least one anchoring element (4) having an anchoring portion (5) for anchoring in the wall (2) and an adjoining connecting portion (6), the anchoring element (4) further comprising a thermally insulating thermal bridge separating module (7) for arrangement in the insulating material (3) at least in portions, the thermal bridge separating module (7) being connected to the connecting portion (6) and comprising a receptacle (11) for a fastening means (8), which can preferably be screwed in, for screwing the add-on part (10) in place, the mounting system (1) further comprising at least one thermally insulating support component (12) for arrangement between the wall (2) and the add-on part (10) in order to enable direct or indirect support of a first end region (18) of the support component (12) on the wall (2) and direct or indirect support of the add-on part (10) on a second end region (19) of the support component (12) opposite the first end region (18), **characterized in that** the support component (12) comprises an inner thermal insulation element (13) made of a plastics material and a reinforcement element (14), which surrounds the inner thermal insulation element (13) in portions, two opposite end regions (15, 15') of the inner thermal insulation element (13) forming the first end region (18) and the second end region (19) of the support component (12) at least in portions, and at least one of the end regions (15, 15'), preferably both end regions (15, 15'), of the inner thermal insulation element (13) being free of the reinforcement element (14).

2. The mounting system (1) according to claim 1, **characterized in that** the support component (12), from the first end region (18) to the second end region (19), has a thermal conductivity (λ) of at most 0.39 W/(m·K), preferably at most 0.1 W/(m·K).

3. The mounting system (1) according to any one of claims 1 to 2, **characterized in that** the inner thermal insulation element (13) is made of a fiber-reinforced, in particular glass-fiber-reinforced or carbon-fiber-reinforced, plastics material.

4. The mounting system (1) according to any one of claims 1 to 3, **characterized in that** the reinforcement element (14) is substantially tubular or sleeve-shaped.

5. The mounting system (1) according to any one of claims 1 to 4, **characterized in that** the reinforcement element (14) is made of an aluminum alloy or a stainless steel or a carbon-fiber-reinforced plastics material.

6. The mounting system (1) according to any one of claims 1 to 5, **characterized in that** the thermal bridge separating module (7) is made of an, in particular glass-fiber-reinforced or carbon-fiber-reinforced, plastics material.

7. The mounting system (1) according to any one of claims 1 to 6, **characterized in that** the thermal bridge separating module (7) has a substantially cylindrical outer shape.

8. The mounting system (1) according to any one of claims 1 to 7, **characterized in that** the at least one support component (12) is arranged behind the at least one anchoring element (4) in a mounted state of the mounting system (1) when viewed in the direction of gravity (16).

9. The mounting system (1) according to claim 8, **characterized in that** a plurality of anchoring elements (4) is provided, at least two anchoring elements (4) being arranged one behind the other in the mounted state when viewed in the direction of gravity (16), and the at least one support component (12) being arranged between or following two of these anchoring elements (4).

10. The mounting system (1) according to any one of claims 1 to 9, **characterized in that** the support component (12) has a length (L) along a longitudinal axis (17) and **in that** each of the two end regions (15, 15') of the inner thermal insulation element (13) extends along the longitudinal axis (17) over at most 10%, preferably at most 5%, of the length (L).

11. An arrangement comprising a mounting system (1) according to any one of claims 1 to 10, a wall (2) provided with insulating material (3), and an add-on part (10), which is mounted on the wall (2) using the mounting system (1), wherein the first end region (18) of the respective support component (12) is supported directly or indirectly on the wall (2) and wherein the add-on part (10) is supported directly or indirectly on the second end region (19) of the respective support component (12).

12. A method for mounting an add-on part (10) on a wall (2) provided with insulating material (3), in particular on a wall (2) provided with an exterior insulation finishing system, using a mounting system (1) according to any one of claims 1 to 10, the method comprising the following steps:
- anchoring the respective anchoring portion (5) of the at least one anchoring element (4) in the wall (2) and arranging the respective connecting portion (6) and the respective thermal bridge separating module (7) in the insulating material (3) at least in portions;
- arranging the at least one support component (12) in the insulating material (3) at least in portions such that the first end region (18) of the respective support component (12) points toward the wall (2) and the second end region (19) points away from the wall (2);
- fastening the add-on part (10) by screwing it to the respective thermal bridge separating module (7) by means of a fastening means (8) such that the first end region (18) of the respective support component (12) is supported directly or indirectly on the wall (2) and such that the add-on part (10) is supported directly or indirectly on the second end region (19) of the respective support component (12).

13. The method according to claim 12, **characterized in that** the at least one support component (12) is arranged behind the at least one anchoring element (4) when viewed in the direction of gravity (16).

14. The method according to claim 13, **characterized in that** a plurality of anchoring elements (4) is provided, at least two anchoring elements (4) being arranged one behind the other when viewed in the direction of gravity (16), and the at least one support component (12) being arranged between or following two of these anchoring elements (4).

## Revendications

1. Système de montage (1) destiné au montage thermiquement séparé d'une pièce d'ajout (10) sur un mur (2) pourvu d'un matériau isolant (3), en particulier sur un mur (2) pourvu d'un système de finition d'isolation extérieure, le système de montage (1) comprenant au moins un élément d'ancrage (4) ayant une partie d'ancrage (5) destinée à s'ancrer dans le mur (2) et une partie de liaison (6) adjacente, l'élément d'ancrage (4) comprenant en outre un module de séparation par pont thermique (7) thermiquement isolant pour agencement dans le matériau isolant (3) au moins par parties, le module de séparation par pont thermique (7) étant relié à la partie de liaison (6) et comprenant un réceptacle (11) pour un moyen de fixation (8), qui peut de préférence être vissé, pour visser la pièce d'ajout (10) en place, le système de montage (1) comprenant en outre au moins un constituant de soutien thermiquement isolant (12) pour agencement entre le mur (2) et la pièce d'ajout (10) pour permettre le soutien direct ou indirect d'une première région d'extrémité (18) du constituant de soutien (12) sur le mur (2) et le soutien direct ou indirect de la pièce d'ajout (10) sur une seconde région d'extrémité (19) du constituant de soutien (12) à l'opposé de la première région d'extrémité (18), **caractérisé en ce que** le constituant de soutien (12) comprend un élément d'isolation thermique interne (13) fabriqué en une matière plastique et un élément de renfort (14), qui entoure l'élément d'isolation thermique interne (13) par parties, deux régions d'extrémité opposées (15, 15') de l'élément d'isolation thermique interne (13) formant la première région d'extrémité (18) et la seconde région d'extrémité (19) du constituant de soutien (12) au moins par parties, et au moins l'une des régions d'extrémité (15, 15'), de préférence les deux régions d'extrémité (15, 15'), de l'élément d'isolation thermique interne (13) étant exemptes de l'élément de renfort (14).

2. Système de montage (1) selon la revendication 1, **caractérisé en ce que** le constituant de soutien (12), depuis la première région d'extrémité (18) jusqu'à la seconde région d'extrémité (19), a une conductivité thermique (λ) d'au maximum 0,39 W/(m·K), de préférence d'au maximum 0,1 W/(m·K).

3. Système de montage (1) selon l'une quelconque des revendications 1 à 2, **caractérisé en ce que** l'élément d'isolation thermique interne (13) est fabriqué en une matière plastique renforcée de fibres, en particulier renforcée de fibres de verre ou renforcée de fibres de carbone.

4. Système de montage (1) selon l'une quelconque des revendications 1 à 3, **caractérisé en ce que** l'élément de renfort (14) est essentiellement tubulaire ou en forme de manchon.

5. Système de montage (1) selon l'une quelconque des revendications 1 à 4, **caractérisé en ce que** l'élément de renfort (14) est fabriqué en un alliage d'aluminium ou un acier inoxydable ou une matière plastique renforcée de fibres de carbone.

6. Système de montage (1) selon l'une quelconque des revendications 1 à 5, **caractérisé en ce que** le module de séparation par pont thermique (7) est fabriqué en une matière plastique, en particulier renforcée de fibres de verre ou renforcée de fibres de carbone.

7. Système de montage (1) selon l'une quelconque des revendications 1 à 6, **caractérisé en ce que** le module de séparation par pont thermique (7) a une forme externe essentiellement cylindrique.

8. Système de montage (1) selon l'une quelconque des revendications 1 à 7, **caractérisé en ce que** l'au moins un constituant de soutien (12) est agencé derrière l'au moins un élément d'ancrage (4) dans un état monté du système de montage (1) lorsqu'il est observé dans la direction de la gravité (16).

9. Système de montage (1) selon la revendication 8, **caractérisé en ce que** une pluralité d'éléments d'ancrage (4) sont pourvus, au moins deux éléments d'ancrage (4) étant agencés l'un derrière l'autre dans l'état monté lorsqu'ils sont observés dans la direction de la gravité (16), et l'au moins un constituant de soutien (12) étant agencé entre ou suivant deux de ces éléments d'ancrage (4).

10. Système de montage (1) selon l'une quelconque des revendications 1 à 9, **caractérisé en ce que** le constituant de soutien (12) a une longueur (L) le long d'un axe longitudinal (17) et dans chacune des deux régions d'extrémité (15, 15') de l'élément d'isolation thermique interne (13) s'étend le long de l'axe longitudinal (17) sur au maximum 10 %, de préférence au maximum 5 %, de la longueur (L).

11. Agencement comprenant un système de montage (1) selon l'une quelconque des revendications 1 à 10, un mur (2) pourvu d'un matériau isolant (3), et une pièce d'ajout (10), qui est montée sur le mur (2) en utilisant le système de montage (1), dans lequel la première région d'extrémité (18) du constituant de soutien (12) respectif est soutenue directement ou indirectement sur le mur (2) et dans lequel la pièce d'ajout (10) est soutenue directement ou indirectement sur la seconde région d'extrémité (19) du constituant de soutien (12) respectif.

12. Procédé de montage d'une pièce d'ajout (10) sur un mur (2) pourvu de matériau isolant (3), en particulier sur un mur (2) pourvu d'un système de finition d'isolation extérieure, en utilisant un système de montage (1) selon l'une quelconque des revendications 1 à 10, le procédé comprenant les étapes suivantes consistant à :
- ancrer la partie d'ancrage respective (5) de l'au moins un élément d'ancrage (4) dans le mur (2) et agencer la partie de liaison (6) respective et le module de séparation par pont thermique (7) respectif dans le matériau isolant (3) au moins par parties ;
- agencer l'au moins un constituant de soutien (12) dans le matériau isolant (3) au moins par parties de telle sorte que la première région d'extrémité (18) du constituant de soutien (12) respectif pointe vers le mur (2) et la seconde région d'extrémité (19) pointe à l'opposé du mur (2) ;
- fixer la pièce d'ajout (10) en la vissant au module de séparation par pont thermique (7) respectif au moyen d'un moyen de fixation (8) de telle sorte que la première région d'extrémité (18) du constituant de soutien (12) respectif est soutenue directement ou indirectement sur le mur (2) et de telle sorte que la pièce d'ajout (10) est soutenue directement ou indirectement sur la seconde région d'extrémité (19) du constituant de soutien (12) respectif.

13. Procédé selon la revendication 12, **caractérisé en ce que** l'au moins un constituant de soutien (12) est agencé derrière l'au moins un élément d'ancrage (4) lorsqu'il est observé dans la direction de la gravité (16).

14. Procédé selon la revendication 13, **caractérisé en ce que** une pluralité d'éléments d'ancrage (4) sont pourvus, au moins deux éléments d'ancrage (4) étant agencés l'un derrière l'autre lorsqu'ils sont observés dans la direction de la gravité (16), et l'au moins un constituant de soutien (12) étant agencé entre ou suivant deux de ces éléments d'ancrage (4).
